# EUROPÄISCHE PATENTSCHRIFT

(11) **EP 0 463 398 B1**
(45) Veröffentlichungstag und Bekanntmachung des Hinweises auf die Patenterteilung: **22.02.1995**
(21) Anmeldenummer: 91108990.2
(22) Anmeldetag: 01.06.1991
(51) Int. Cl.: E05B 3/06

(54) **Griffgarnitur**
Set for handling
Ensemble de poignées

(30) Priorität: 06.06.1990 DE 9006381 U
(43) Veröffentlichungstag der Anmeldung: 02.01.1992
(73) Patentinhaber: SCHÜRING GMBH & CO. FENSTERTECHNOLOGIE KG, D-51147 Köln (DE)
(72) Erfinder:
(74) Vertreter: Freischem, Werner, Dipl.-Ing.

(56) Entgegenhaltungen:
- DE-A- 2 505 525
- DE-A- 3 035 800

## Beschreibung

Die Erfindung bezieht sich auf eine Griffgarnitur für Türen oder Fenster mit einem Schild und mit einem Handgriff, dessen Hals einen zylindrischen Zapfen aufweist, mit welchem der Handgriff unter Zwischenfügen einer Kunststoffbuchse in einer zylindrischen Ausnehmung des Schildes drehbar gelagert und durch eine Halterung, die sich auf eine von einer erweiterten Ausnehmung gebildeten Widerlagerfläche abstützt,axial gehalten ist, wobei im Hals des Handgriffes ein Vierkant-Sackloch eingeformt ist zur Aufnahme eines Vierkantdornes.

Weil der Aufnahmekanal für den Vierkantdorn bzw. das Vierkant-Sackloch des im Gießverfahren hergestellten Handgriffes schwach konisch ausgebildet ist, besteht zwischen dem Vierkantdorn und dem Handgriff stets ein Spiel. Dieses Spiel hat zur Folge, daß zwischen Handgriff und Vierkantdorn störende Geräusche entstehen und daß der Handgriff in seiner Ausgangsstellung nicht genau horizontal steht.

Der Erfindung liegt die Aufgabe zugrunde, eine Griffgarnitur zu schaffen, bei der die beschriebenen Nachteile durch einfache und kostengünstige Mittel vermieden sind.

Diese Aufgabe wird nach der Erfindung dadurch gelöst, daß an der Stirnseite des Zapfens konzentrisch zur Schwenkachse des Handgriffs eine Ausnehmung angeordnet ist, in die eine den Vierkantdorn spielfrei umschließende Spielausgleichsscheibe aus Kunststoff eingepreßt ist.

Diese in die Ausnehmung an der Stirnseite des Zapfens eingepreßte Spielausgleichsscheibe umgibt den Vierkantdorn spielfrei, so daß dieser gegenüber dem Handgriff fixiert ist.

Die Spielausgleichsscheibe ist vorteilhafterweise über Stege mit einem Stützring verbunden, der ein Spiel von 0,1 bis 0,3 mm zwischen sich und der zylindrischen Wand der erweiterten Ausnehmung des Schildes freiläßt. Dieser Stützring bewirkt, daß der Zapfen des Handgriffes nicht nur in der Kunststoffbuchse, sondern zusätzlich über den Spielausgleichsring und den damit verbundenen Stützring auch in der erweiterten Ausnehmung des Schildes gelagert ist.

Ein Stützring für den Zapfen eines Handgriffes ist an sich bekannt aus der DE 33 20 193 C2.

In der folgenden Beschreibung wird die Erfindung unter Bezugnahme auf die Zeichnungen eines Ausführungsbeispiels näher erläutert. Die Zeichnungen zeigen in
- Fig. 1: eine Schnittansicht der Griffgarnitur
- Fig. 2: eine Seitenansicht,
- Fig. 3: eine Draufsicht auf einen Spielausgleichsring und einen Stützring
- Fig. 4: vergrößerte Darstellung der Zapfenlagerung

Die Griffgarnitur nach der Fig. 1 setzt sich zusammen aus einem aufschraubbaren Schild 1 und einem Handgriff 2, dessen Hals 3 einen zylindrischen Zapfen 5 aufweist, mit dem der Handgriff 2 im Schild 1 gelagert ist. Im Hals 3 des Handgriffes 2 ist ein Vierkant-Sackloch 4 eingeformt zur Aufnahme eines Vierkantdornes 21. Im Schild 1 ist eine zylindrische Ausnehmung 7 vorgesehen, in die eine Kunststoffbuchse 6 eingesetzt ist. Der Zapfen 5 des Handgriffes 2 ist in dieser Kunststoffbuchse 6 schwenkbar gelagert. Konzentrisch zur Ausnehmung 7 ist von der Anlagefläche des Schildes 1 her eine erweiterte Ausnehmung 15 angebracht. Die Stufe zwischen der erweiterten Ausnehmung 15 und der Ausnehmung 7 bildet eine Widerlagerfläche 8, gegen welche sich die Halterung des Griffes abstützt.

Die Halterung wird von einem auf den Zapfen 5 aufgeschobenen Schnellbefestigerring 9 aus Stahlblech gebildet, der am außeren Umfang einen axial verlaufenden Ringbund 14 aufweist, der über eine Rundung 18 in einen radial stehenden Teil übergeht, der federnde Klauen 11 aufweist, deren Greifkanten sich in die zylindrische Fläche des Zapfens 5 festhaken. Zwischen dem Schnellbefestigerring 9 und der Widerlagerfläche 8 ist eine axial federnde gewellte Ringscheibe 17 angeordnet, die axial gewellt ist.

Im Zapfen 5 ist konzentrisch zur Schwenkachse des Handgriffes 2 eine konische Ausnehmung 19 vorgesehen. In diese Ausnehmung 19 ist eine Spielausgleichsscheibe 20 aus Kunststoff eingepreßt, welche den Vierkantdorn 21 spielfrei umschließt.

Wie die Fig. 2 und 3 zeigen, ist die Spielausgleichsscheibe 20 über Stege 22 einstückig mit einem Stützring 16 verbunden, der zwischen sich und der zylindrischen Wand der Ausnehmung 15 ein Spiel von 0,1 bis 0,3 mm freiläßt. Am Zapfen 5 sind diametral gegenüberliegende Augnehmungen 23 vorgesehen, welche die Stege 22 aufnehmen, wenn der Stützring 16 zusammen mit der Spielausgleichsscheibe 20 auf das Zapfenende aufgepreßt wird. Dieser Stützring 16 verstärkt einerseits die Lagerung des Zapfens 5 im Schild 1 und schützt ferner den Schnellbefestigerring 9 und die axial federnde Rindscheibe 17 gegen verschmutzen und auch gegen Eindringen von Feuchtigkeit.Der Ringspalt zwischen dem Stützring 16 und dem Schild 1 kann durch eine Fettfüllung oder dergleichen verschlossen sein.

## Patentansprüche

1. Griffgarnitur für Türen oder Fenster, mit einem aufschraubbaren Schild (1) und mit einem Handgriff (2), dessen Hals (3) einen zylindrischen Zapfen (5) aufweist, mit welchem der Handgriff (2) unter Zwischenfügen einer Kunststoffbuchse (6) in einer zylindrischen Ausnehmung (7) des Schildes (1) drehbar gelagert und durch eine Halterung, die sich auf eine von einer erweiterten Ausnehmung (15) gebildeten Widerlagerfläche (8) abstützt,axial gehalten ist, wobei im Hals (3) des Handgriffes (2) ein Vierkant-Sackloch (4) eingeformt ist zur Aufnahme eines Vierkantdornes (21), dadurch gekennzeichnet, daß an der Stirnseite des Zapfens (5) konzentrisch zur Schwenkachse des Handgriffs (2) eine Ausnehmung (19) angeordnet ist, in die eine den Vierkantdorn (21) spielfrei umschließende Spielausgleichsscheibe (20) aus Kunststoff eingepreßt ist.

2. Griffgarnitur nach Anspruch 1, dadurch gekennzeichnet, daß die Ausnehmung (19) konisch ausgebildet ist.

3. Griffgarnitur nach Anspruch 1 oder 2, dadurch gekennzeichnet, daß die Spielausgleichsscheibe (20) einstückig über Stege (22) mit einem Stützring (16) verbunden ist, der ein Spiel von 0,1 bis 0,3 mm zwischen sich und der zylindrischen Wand der Ausnehmung (15) freiläßt, und am Zapfen (5) Ausnehmungen (23) zur Aufnahme der Stege (22) angeordnet sind.

## Claims

1. A handle fitting for doors or windows, comprising a plate (1) which can be screwed on and a handle member (2) whose neck (3) has a cylindrical trunnion (5) with which the handle member (2) is mounted rotatably with the interposition of a plastics bush (6) in a cylindrical opening (7) in the plate (1) and is axially held by a holding means which bears against a support surface (8) formed by an enlarged opening (15), wherein a square blind hole (4) is formed in the neck (3) of the handle member (2) to accommodate a square bar (21), characterised in that an opening (19) is arranged at the front end of the trunnion (5) concentrically relative to the axis of pivotal movement of the handle member (2), a play-compensating disc (20) of plastics material which play-free surrounds the square bar (21) being pressed into the opening (19).

2. A handle fitting according to claim 1 characterised in that the opening (19) is conical.

3. A handle fitting according to claim 1 or claim 2 characterised in that the play-compensating disc (20) is integrally connected by way of limb portions (22) to a support ring (16) which leaves free a clearance of 0.1 to 0.3 mm between itself and the cylindrical wall of the opening (15), and openings (23) are provided on the trunnion (5) for receiving the limb portions (22).

## Revendications

1. Ensemble de poignées pour portes ou fenêtres, avec une plaque à visser (1) et une poignée (2), dont la tête (3) présente un tourillon cylindrique (5), par lequel la poignée (2), munie d'un manchon plastique intercalaire (6) est montée en rotation dans un évidement cylindrique (7) de la plaque (1) et est maintenue dans le sens axial par un moyen de fixation qui s'appuie sur un lamage (8) formé par un évidement élargi (15), un trou borgne carré (4) étant ménagé dans la tête (3) de la poignée (2) pour recevoir un carré d'entraînement (21), caractérisé en ce que sur la face frontale du tourillon (5) est prévu un évidement (19) situé dans l'axe de basculement de la poignée (2), dans lequel est montée en force une rondelle de rattrapage de jeu (20) en plastique entourant sans jeu le carré d'entraînement (21).

2. Ensemble de poignées selon la revendication 1, caractérisé en ce que l'évidement (19) affecte une forme conique.

3. Ensemble de poignées selon la revendication 1 ou 2, caractérisé en ce que la rondelle de rattrapage de jeu (20) est reliée par des nervures (22) à une bague d'appui (16) pour ne former avec elle qu'une seule pièce, ladite bague d'appui (16) laissant un jeu de 0,1 à 0,3 mm entre elle et la paroi cylindrique de l'évidement (15), et en ce que des logements (23) sont prévus sur le tourillon (5) pour recevoir les nervures (22).
